# FASCICULE DE BREVET EUROPEEN

(11) **EP 0 531 180 B1**
(45) Date de publication et mention de la délivrance du brevet: **26.03.1997**
(21) Numéro de dépôt: 92402187.6
(22) Date de dépôt: 30.07.1992
(51) Int. Cl.: F24F 3/06

(54) **Procédé et dispositif de climatisation à circuits à détente directe et hydraulique**
Klimatisierungsverfahren und -vorrichtung mit einem Kreislauf mit direkter Verdampfung und einem Flüssigkeitskreislauf
Air conditioning process and device with a direct expansion circuit and a hydraulic circuit

(30) Priorité: 06.08.1991 FR 9109991
(43) Date de publication de la demande: 10.03.1993
(73) Titulaire: ENERGIE ET TRANSFERT THERMIQUE, 29830 Ploudalmezeau (FR)
(72) Inventeur: Nadot, Thierry, F-94210 La Varenne St Hilaire (FR)
(74) Mandataire: Dawidowicz, Armand

(56) Documents cités:
- FR-A- 2 114 817
- FR-A- 2 255 556
- FR-A- 2 313 640
- US-A- 4 406 138
- US-A- 4 446 703

## Description

L'invention concerne la climatisation des locaux, en particulier mais non exclusivement pour de grands locaux tels que halles de fabrication ou de stockage, magasins de vente, etc.

Pour la climatisation, un procédé connu et largement développé consiste à mettre directement en contact avec l'air à refroidir une batterie échangeur chargée d' un fluide caloporteur tel que du "fréon" (marque déposée). Ce mode de climatisation, dit à détente directe, offre l'avantage d'un rendement élevé grâce au contact direct entre l'échangeur et l'air à refroidir. En outre, les températures d'évaporation sont élevées, ce qui permet de fournir des puissances élevées. Les climatiseurs à détente directe présentent de plus l'avantage d'une construction simple comprenant une machine autonome monobloc de toiture comprenant un bloc échangeur ou éventuellement, une pompe à chaleur. La mise en oeuvre est également rapide et économique, sans nécessité de gros oeuvre.

Ce système de climatisation à détente directe présente cependant l'inconvénient d'une régulation peu souple de sorte que, la modulation de puissance n'étant pas linéaire, ce système est inutilisable dans des applications à débit variable et, généralement, pour toute climatisation nécessitant de la souplesse dans la régulation. En outre, en pompe à chaleur, le dégivrage du système perturbe le flux d'air intérieur.

On connaît également un procédé de climatisation, appelé hydraulique, dans lequel un groupe de production d'eau glacée ou une pompe à chaleur air/eau est en liaison avec une centrale de traitement d'air. Ce système offre une grande souplesse de régulation, l'utilisation d'une vanne à trois voies sur la batterie échangeur permettant de moduler la puissance de 0 à 100%, donc de moduler la température de l'air à la sortie de l'échangeur, et ceci quelque soit le débit d'air. Dans le cas des pompes à chaleur, grâce à l'inertie du réservoir tampon, le dégivrage ne perturbe pas le flux d'air intérieur.

Cependant, ces climatiseurs hydrauliques présentent l'inconvénient d'un rendement relativement faible dû à l'utilisation d'un fluide intermédiaire (eau) entre le fluide frigorigène et l'air à refroidir, ainsi qu'aux pertes en ligne dans les tuyauteries. En outre, en cycle de climatisation, les températures d'évaporation sont plus basses par rapport à la détente directe, du fait des deux échangeurs, de sorte que la puissance fournie est plus faible. L'eau est de plus souvent glycolée contre les risques de gel, ce qui ajoute une nouvelle perte de puissance. Ces installations hydrauliques connues sont en outre difficiles et longues à mettre en oeuvre, du fait des différentes implantations à effectuer, qui nécessitent en outre un gros oeuvre important.

Un système qui utilise un circuit frigorifique à détente directe et un circuit frigorifique hydraulique est décrit dans le US-A-4 446 703.

La présente invention vise à fournir un procédé de climatisation réunissant les avantages des deux procédés connus, tout en éliminant pratiquement leurs inconvénients.

A cet effet, l'invention a pour objet un procédé de climatisation de locaux du type utilisant des batteries de production de froid, lesdites batteries étant alimentées respectivement par au moins un circuit frigorifique à détente directe et par un circuit frigorifique hydraulique en contact avec l'air à climatiser, lesdits circuits étant indépendants l'un de l'autre, la puissance desdits circuits frigorifiques étant sensiblement la même, et on utilise le circuit frigorifique hydraulique pour compléter la puissance des circuits frigorifiques à détente directe en service afin d'obtenir la puissance désirée. Le procédé selon l'invention permet donc de moduler la puissance de 0 à 100%, comme le procédé hydraulique, mais en bénéficiant de la plus grande partie des avantages de rendement du procédé à détente directe.

Selon une forme de mise en oeuvre préférée du procédé de l'invention, les circuits frigorifiques sont disposés dans un même carter monobloc, ce qui offre les avantages de simplicité et d'économie de fabrication des systèmes à détente directe, avec l'absence de gros oeuvre propre à ces systèmes. Cette forme d'exécution élimine en outre pratiquement les pertes en ligne et permet d'utiliser un circuit hydraulique très court, contenant donc peu de glycol, et qui peut être bien protégé.

En outre, l'invention prévoit également de moduler le débit d'air au moyen de volets d'air tout ou rien sur les batteries à détente directe. Cette modulation de débit est impossible avec un système à détente directe.

L'invention concerne également un dispositif pour la mise en oeuvre de ce procédé selon la revendication 4.

Le procédé selon l'invention utilise donc un circuit frigorifique hydraulique pour compléter jusqu'à la valeur exacte souhaitée la puissance, et éventuellement le débit d'air fournis par un ou plusieurs circuits frigorifiques à échange direct qui peuvent être mis en service successivement lorsque la puissance nécessaire, ou le débit désiré, augmentent et dépassent la capacité d'un ou plusieurs circuits à échange direct.

Si, par exemple, l'installation selon l'invention comprend deux circuits frigorifiques à échange direct et un circuit frigorifique hydraulique, pour une faible puissance, seul le circuit hydraulique sera en service et permettra de moduler la puissance, et éventuellement le débit d'air, de 0 à un tiers de la capacité totale de l'installation. Dès que la puissance nécessaire atteindra un tiers de la capacité totale, un des circuits à échange direct sera mis en service et la puissance du circuit hydraulique sera réglée à la valeur voulue pour que la puissance totale disponible soit ainsi comprise entre un tiers et deux tiers de la capacité totale. Pour le troisième tiers, on procédera de même en mettant en service le second circuit à échange direct.

Dans le cas le plus défavorable où la puissance affichée est légèrement inférieure aux deux tiers de la capacité totale, le rendement global sera intermédiaire entre le rendement élevé d'un circuit à échange direct et le rendement plus faible d'un circuit hydraulique. On obtiendra donc globalement une augmentation substantielle de rendement par rapport à un circuit frigorifique hydraulique seul.

Le dispositif selon l'invention est avantageusement constitué par les circuits à détente directe et le circuit hydraulique groupés dans un carter, par exemple en aluminium, qui constitue un ensemble monobloc de toiture analogue aux appareils à détente directe. Le circuit hydraulique est ainsi de faible longueur, ce qui augmente son rendement par la faible quantité de glycol qu'il contient et l'élimination des pertes de charge dans les tuyauteries. Cet ensemble monobloc peut être monté facilement sans gros oeuvre particulier.

## Revendications

1. Un procédé de climatisation de locaux du type utilisant des batteries de production de froid, lesdites batteries étant alimentées respectivement par au moins un circuit frigorifique à détente directe et par un circuit frigorifique hydraulique en contact avec l'air à climatiser,
caractérisé en ce que lesdits circuits sont indépendants l'un de l'autre, la puissance desdits circuits frigorifiques étant sensiblement la même, et on utilise le circuit frigorifique hydraulique pour compléter la puissance des circuits frigorifiques à détente directe en service afin d'obtenir la puissance désirée.

2. Procédé selon la revendication 1,
caractérisé en ce que les circuits frigorifiques sont disposés dans un même carter monobloc.

3. Procédé selon l'une des revendications 1 et 2;
caractérisé en ce qu'on module le débit d'air au moyen de volets d'air tout ou rien sur les batteries à détente directe.

4. Dispositif pour la mise en oeuvre du procédé selon l'une des revendications 1 à 3, du type comprenant une batterie de production de froid alimentant un circuit frigorifique hydraulique et au moins une batterie de production de froid alimentant un circuit frigorifique à échange direct en contact avec l'air à refroidir, ainsi que des moyens de mise en marche et d'arrêt sélectifs des batteries de circuit à échange direct et des moyens de réglage de la puissance de la batterie de circuit hydraulique,
caractérisé en ce que lesdits circuits sont indépendants l'un de l'autre et leur puissance est sensiblement la même et le dispositif comprend en outre des moyens pour, lors de la mise en marche d'un circuit à échange direct, régler la puissance du circuit hydraulique de manière telle que la puissance totale du ou des circuits à échange direct et du circuit hydraulique soit égale à la puissance requise.

5. Dispositif selon la revendication 4,
caractérisé en ce qu 'il est disposé dans un carter monobloc, par exemple en aluminium, pouvant être monté sur une toiture.

## Patentansprüche

1. Ein Verfahren zur Klimatisierung von Räumlichkeiten unter Verwendung von Batterien zur Produktion von Kälte, wobei die Batterien gespeist werden durch wenigstens einen kälteerzeugenden Kreislauf mit direkter Entspannung bzw. durch einen hydraulischen kälteerzeugenden Kreislauf in Kontakt mit der zu klimatisierenden Luft,
dadurch gekennzeichnet, daß die Kreisläufe unabhängig voneinander sind, daß die Leistung der kälteerzeugenden Kreisläufe im wesentlichen gleich ist und daß der hydraulische kälteerzeugende Kreislauf zum Komplettieren der Leistung der in Betrieb befindlichen kälteerzeugenden Kreisläufe mit direkter Entspannung verwendet wird, um die gewünschte Leistung zu erhalten.

2. Verfahren nach Anspruch 1,
dadurch gekennzeichnet, daß die kälteerzeugenden Kreisläufe in einem gemeinsamen Monoblock-Gehäuse angeordnet sind.

3. Verfahren nach Anspruch 1 oder 2,
dadurch gekennzeichnet, daß an den Batterien mit direkter Entspannung der Durchsatz an Luft mittels Luftklappen vollständig oder überhaupt nicht moduliert wird.

4. Vorrichtung zur Durchführung des Verfahrens nach einem der Ansprüche 1 bis 3, mit einer Batterie zur Produktion von Kälte, die einen hydraulischen kälteerzeugenden Kreislauf speist, und mit wenigstens einer Batterie zur Produktion von Kälte, die einen kälteerzeugenden Kreislauf mit direktem Austausch, in Kontakt mit der abzukühlenden Luft, speist, sowie mit Mitteln zum selektiven Inbetriebsetzen und Abschalten der Batterien für den Kreislauf mit direktem Austausch und Mitteln zum Regulieren der Leistung der Batterie für den hydraulischen Kreislauf,
dadurch gekennzeichnet, daß die Kreisläufe unabhängig voneinander sind und ihre Leistung im wesentlichen gleich ist und die Vorrichtung ferner Mittel aufweist, die dann, wenn ein Kreislauf mit direktem Austausch in Betrieb gesetzt wird, die Leistung des hydraulischen Kreislaufes derart regulieren, daß die Gesamtleistung des Kreises oder der Kreise mit direktem Austausch und des hydraulischen Kreises gleich der erforderlichen Leistung ist.

5. Vorrichtung nach Anspruch 4,
dadurch gekennzeichnet, daß sie in einem Monoblock-Gehäuse, beispielsweise aus Aluminium, angeordnet ist, das auf einem Dach montierbar ist.

## Claims

1. Process for the air conditioning of premises using cooling batteries, the said batteries being supplied respectively by at least one direct expansion refrigerating circuit and at least one hydraulic refrigerating circuit in contact with the air to be conditioned, characterised in that the said circuits are independent from one another, the power of the said refrigerating circuits being more or less identical, and the hydraulic refrigerating circuit is used to supplement the power of the direct expansion refrigerating circuits in service in order to obtain the desired power.

2. Process according to claim 1, characterised in that the refrigerating circuits are placed in the same monobloc casing.

3. Process according to either one of claims 1 and 2, characterised in that the air flow is regulated by air shutters all or nothing on the direct expansion batteries.

4. Device enabling the process according to either of claims 1 to 3, comprising a cooling battery supplying a hydraulic refrigerating circuit and at least one cooling battery supplying a direct expansion refrigerating circuit in contact with the air to be conditioned, together with selective ways of switching the batteries with a direct expansion circuit on and off and ways of adjusting the power in the battery with a hydraulic circuit , characterised in that the said circuits are independent from one another and their power is more or less identical and the device also comprises ways of regulating the power in the hydraulic circuit, when a direct expansion circuit is switched on, in order for the combined power of the direct expansion circuit(s) and of the hydraulic circuit to reach the desired level.

5. Device according to claim 4, characterised in that it is placed in a monobloc casing, for example in aluminium, which can be fixed to a roof.
